# FASCICULE DE BREVET EUROPEEN

(11) **EP 0 811 820 B1**
(45) Date de publication et mention de la délivrance du brevet: **06.12.2000**
(21) Numéro de dépôt: 97108742.4
(22) Date de dépôt: 02.06.1997
(51) Int. Cl.: F28D 1/03

(54) **Tube plat à entretoise médiane pour échangeur de chaleur**
Flachrohr mit einem in der Mitte befindlichen Distanzhalter für Wärmetauscher
Flat tube with median spacer for heat exchanger

(30) Priorité: 05.06.1996 FR 9606932
(43) Date de publication de la demande: 10.12.1997
(73) Titulaire: VALEO THERMIQUE MOTEUR S.A., 78321 La Verrière (FR)
(72) Inventeur: Martins, Carlos, 78490 Montfort L'Amaury (FR)
(74) Mandataire: Gamonal, Didier

(56) Documents cités:
- EP-A- 0 302 232
- FR-A- 2 261 819

## Description

L'invention concerne un tube plat pour la circulation d'un fluide dans un échangeur de chaleur, notamment un radiateur de refroidissement du moteur d'entraînement d'un véhicule automobile, formé par pliage, selon sa direction longitudinale, d'une bande de tôle dont une première face, définissant la surface extérieure du tube, est revêtue d'un matériau de brasage, ce tube comprenant des première et seconde parois principales opposées, sensiblement planes et parallèles, raccordées entre elles par deux parois complémentaires de façon à former un profil fermé, la première paroi principale étant formée à partir d'une région médiane de la largeur de la bande et la seconde paroi principale à partir de deux régions intermédiaires situées de part et d'autre de la région médiane, qui viennent se juxtaposer sensiblement dans un même plan, et deux régions marginales de la bande, respectivement adjacentes auxdites régions intermédiaires, étant repliées sensiblement à 180° par rapport à celles-ci vers l'intérieur du tube et solidarisées par brasage à la face intérieure de la région médiane. Un tel tube est connu du EP-A-302 232.

De tels tubes sont disposés en une ou plusieurs rangées, les tubes d'une même rangées étant mutuellement alignés parallèlement à leur épaisseur, c'est-à-dire perpendiculairement à leurs parois principales. Chaque tube relie entre elles deux boîtes à fluide de façon à permettre la circulation du fluide en une ou plusieurs passes entre les boîtes à fluide, le fluide échangeant ainsi de la chaleur avec un flux d'air traversant le faisceau de tubes et balayant la surface extérieure de chaque tube.

Dans un tube connu de ce genre, les régions marginales de la bande ont une largeur correspondant à l'épaisseur intérieure du tube et sont pliées à angle droit par rapport aux régions intermédiaires pour s'appuyer par leur tranche libre sur la face intérieure de la première paroi principale. Ces régions marginales, dont les revêtements de matériau de brasage sont alors tournés l'un vers l'autre, sont solidarisées par brasage, entre elles et à la première paroi principale, formant une entretoise de renforcement du tube et divisant l'intérieur de celui-ci en deux conduits séparés parallèles.

Il est clair que, pour un tube ayant la structure qui vient d'être décrite, la forme et les dimensions de la section transversale du tube imposent la largeur de la bande de départ. Il n'est donc pas possible à partir d'une même bande, à moins de la recouper, d'obtenir des tubes de tailles différentes. De plus, la largeur voulue de la bande doit être respectée avec précision, ce qui augmente son coût de réalisation ou entraîne des rebuts.

La figure 3 montre partiellement un tube dans lequel l'une 114 des régions marginales, pliée à angle droit par rapport à la région adjacente 112 de la bande, s'appuie normalement sur la face intérieure de la première paroi principale 107, tandis que l'autre région marginale 113, plus courte, reste à distance de la paroi 107. La région 113 ne participe donc pas au renforcement du tube. De plus, il est difficile d'assurer la coplanarité de la région adjacente 111 avec la région 112 pour former la seconde paroi principale du tube.

A la figure 4, la région 113 possède la longueur voulue, mais la région 114 est trop longue et se positionne obliquement par rapport aux parois principales 107 et 111, 112. Les régions 113 et 114 ne sont donc pas mutuellement accolées et n'assurent pas le renforcement voulu du tube. Un défaut d'étanchéité peut également se produire.

Le but de l'invention est de remédier à ces inconvénients, et de permettre la réalisation d'un tube de taille déterminée à partir d'une bande dont la largeur peut varier dans une certaine mesure, et corrélativement de réaliser des tubes de tailles quelque peu différentes à partie d'une même largeur de bande.

L'invention vise notamment un tube du genre défini en introduction, et prévoit que la première paroi principale est formée par deux zones de la région médiane situées latéralement de part et d'autre d'un repli tourné vers l'intérieur du tube, sur lequel s'appuient lesdites régions marginales.

Des caractéristiques optionnelles de l'invention, complémentaires ou alternatives, sont énoncées ci-après:
- Ledit repli est placé à mi-largeur de la première paroi principale du tube.
- Ledit repli présente une section transversale en U dont les branches sont mutuellement accolées et s'étendent perpendiculairement auxdites parois principales, lesdites régions marginales s'appuyant sur le fond du U.
- Chaque région marginale est repliée en U par rapport à la région intermédiaire adjacente et s'appuie par le fond de son U sur ledit repli.
- Le fond du U de chaque région marginale est en contact avec celui de l'autre région marginale et avec ledit repli, ces trois éléments définissant entre eux une cavité propre à se remplir de matériau de brasage lors de la fusion du revêtement présent sur les régions marginales.
- Chaque région marginale est repliée à plat sur la région intermédiaire adjacente, la région marginale et la région intermédiaire étant en contact mutuel par la seconde face de la bande.
- Les parois complémentaires ont un profil courbe convexe.
- Les parois complémentaires ont un profil sensiblement semi-circulaire.

L'invention a également pour objet un procédé pour la réalisation d'un tube tel que défini ci-dessus, comportant des étapes successives au cours desquelles:
a) on plie ladite bande longitudinalement pour former ledit repli, le reste de la bande s'étendant sensiblement selon un plan de part et d'autre du repli;
b) on replie les régions marginales de la bande, du côté dudit plan où se trouve le repli, à une distance prédéterminée de celui-ci dans la direction de la largeur de la bande; et
c) on recourbe la bande, à une distance prédéterminée de chaque côté du repli, pour définir les parois complémentaires du tube, lesdites régions intermédiaires pivotant sensiblement de 180° pour amener les régions marginales de la bande en contact avec le repli.

Les caractéristiques et avantages de l'invention seront exposés plus en détail dans la description ci-après, en se référant aux dessins annexés, sur lesquels:
- la figure 1 est une vue partielle en coupe transversale d'un tube selon l'invention, avant brasage;
- la figure 2 représente la partie médiane de la coupe transversale d'un tube semblable à celui de la figure 1, réalisé à partir d'une bande un peu plus large;
- les figures 3 et 4 sont des vues analogues à la figure 2, relatives à des tubes selon l'état de la technique; et
- la figure 5 est une vue partielle en coupe transversale de la bande utilisée pour réaliser le tube de la figure 1, en cours de pliage.

La figure 1 représente en coupe transversale un tube plat 1 réalisé par pliage de la bande de tôle métallique 2 représentée à la figure 5. La face de la bande 2 tournée vers le bas à la figure 5 porte un revêtement 3 d'un matériau de brasage, qui recouvre toute la périphérie de la section transversale du tube 1. A mi-largeur de la bande 2 est formé un repli 4 qui pénètre à l'intérieur du tube. En section transversale, ce repli présente une forme en U dont les branches 5 et 6 sont mutuellement accolées et sont pliées à angle droit par rapport aux régions adjacentes 7 et 8 de la bande. Sur la figure 1, les régions 7 et 8 s'étendent dans un même plan pour former une première paroi principale du tube. Elles se raccordent respectivement par des régions 9 et 10, incurvées en demi-cylindres, à d'autres régions planes 11 et 12 qui forment la seconde paroi principale du tube, parallèle à la paroi 7, 8. Ainsi, la périphérie du tube est formée par les deux faces principales 7, 8 et 11, 12, planes et parallèles, et par deux parois complémentaires incurvées 9 et 10.

Les régions marginales 13 et 14 de la bande, adjacentes respectivement aux régions 11 et 12, sont pliées à 180° par rapport à celles-ci à l'intérieur du tube, formant ainsi, avec ces dernières régions, des profils en U respectifs dont les fonds 15 et 16 sont en contact mutuel par le revêtement 3 et chacun en contact avec le fond 17 du U formé par le repli 4. Il subsiste entre ces trois fonds une cavité 18 de section transversale triangulaire curviligne, qui se remplira de matériau de brasage lors de la fusion de celui-ci. En même temps, la fusion du matériau de brasage recouvrant les faces des branches 5 et 6 tournées l'une vers l'autre assurera la rigidification du repli 4. On obtient ainsi une excellent tenue de l'entretoise formée par le repli 4 et par les régions marginales 13 et 14, et une étanchéité parfaite du tube au niveau de la liaison entre les trois fonds. Le fait que la zone d'étanchéité est adjacente à l'extérieur du tube facilite en outre les opérations de préparation au brasage (dégraissage, fluxage, étuvage), ainsi que le contrôle d'aspect avant brasage.

Le tube de la figure 1 est rigoureusement symétrique par rapport au plan P passant d'une part entre les branches 5 et 6, d'autre part entre les fonds 15 et 16. Cette symétrie est rompue, dans le cas du tube de la figure 2, par le fait que la région marginale 14 est plus large que la région marginale 13, la bande de départ étant elle-même un peu plus large que celle représentée à la figure 5. On voit que cette augmentation de largeur n'affecte en rien les dimensions extérieures du tube terminé, ni la forme et la position relatives des trois fonds de U 15, 16 et 17 et par conséquent la qualité de leur liaison.

Avantageusement, pour réaliser le tube selon l'invention, on forme tout d'abord le repli 4 par un triple pliage longitudinal de la bande. On plie ensuite les régions marginales 13 et 14 à 180° par rapport aux régions adjacentes 11 et 12, selon les flèches F1 de la figure 5. Puis, on relève les régions 11 et 12 en les faisant pivoter de 180° par rapport aux régions 7 et 8 respectivement, selon les flèches F2 de la figure 5, en roulant en demi-cylindres les régions 9 et 10. Le pliage des régions marginales 13 et 14 est effectué de telle façon que les fonds 15 et 16 soient formés à une distance prédéterminée du plan P défini par les branches 5 et 6, grâce à quoi tout excès ou tout défaut dans la largeur de la bande 2 se répercute sur la largeur des régions marginales 13 et 14 et non sur les dimensions extérieures du tube.

## Revendications

1. Tube plat (1) pour la circulation d'un fluide dans un échangeur de chaleur, notamment un radiateur de refroidissement du moteur d'entraînement d'un véhicule automobile, formé par pliage, selon sa direction longitudinale, d'une bande de tôle (2) dont une première face, définissant la surface extérieure du tube, est revêtue d'un matériau de brasage (3), ce tube comprenant des première (7, 8) et seconde (11, 12) parois principales opposées, sensiblement planes et parallèles, raccordées entre elles par deux parois complémentaires (9, 10) de façon à former un profil fermé, la première paroi principale étant formée à partir d'une région médiane (7, 4, 8) de la largeur de la bande et la seconde paroi principale à partir de deux régions intermédiaires (11, 12) situées de part et d'autre de la région médiane, qui viennent se juxtaposer sensiblement dans un même plan, et deux régions marginales (13, 14) de la bande, respectivement adjacentes auxdites régions intermédiaires, étant repliées sensiblement à 180° par rapport à celles-ci vers l'intérieur du tube et solidarisées par brasage à la face intérieure de la région médiane, caractérisé en ce que la première paroi principale est formée par deux zones (7, 8) de la région médiane situées latéralement de part et d'autre d'un repli (4) tourné vers l'intérieur du tube, sur lequel s'appuient lesdites régions marginales (13, 14).

2. Tube selon la revendication 1, caractérisé en ce que ledit repli est placé à mi-largeur de la première paroi principale du tube.

3. Tube selon l'une des revendications 1 et 2, caractérisé en ce que ledit repli présente une section transversale en U dont les branches (5, 6) sont mutuellement accolées et s'étendent perpendiculairement auxdites parois principales, lesdites régions marginales s'appuyant sur le fond du U.

4. Tube selon l'une des revendications précédentes, caractérisé en ce que chaque région marginale (13, 14) est repliée en U par rapport à la région intermédiaire adjacente et s'appuie par le fond (15, 16) de son U sur ledit repli.

5. Tube selon la revendication 4, caractérisé en ce que le fond (15, 16) du U de chaque région marginale est en contact avec celui de l'autre région marginale et avec ledit repli (4), ces trois éléments définissant entre eux une cavité (18) propre à se remplir de matériau de brasage lors de la fusion du revêtement présent sur les régions marginales.

6. Tube selon l'une des revendications 4 et 5, caractérisé en ce que chaque région marginale est repliée à plat sur la région intermédiaire adjacente, la région marginale et la région intermédiaire étant en contact mutuel par la seconde face de la bande.

7. Tube selon l'une des revendications précédentes, caractérisé en ce que les parois complémentaires (9, 10) ont un profil courbe convexe.

8. Tube selon la revendication 7, caractérisé en ce que les parois complémentaires ont un profil sensiblement semi-circulaire.

9. Procédé pour la réalisation d'un tube selon l'une des revendications précédentes, comportant des étapes successives au cours desquelles:
a) on plie ladite bande (2) longitudinalement pour former ledit repli (4), le reste de la bande s'étendant sensiblement selon un plan de part et d'autre du repli;
b) on replie les régions marginales de la bande (13, 14), du côté dudit plan où se trouve le repli, à une distance prédéterminée de celui-ci dans la direction de la largeur de la bande; et
c) on recourbe la bande, à une distance prédéterminée de chaque côté du repli, pour définir les parois complémentaires (9, 10) du tube, lesdites régions intermédiaires pivotant sensiblement de 180° pour amener les régions marginales de la bande en contact avec le repli.

## Claims

1. A flat tube (1) for the flow of a fluid within a heat exchanger, especially a cooling radiator for the propulsion engine of a motor vehicle, the tube being formed by bending in its longitudinal direction a sheet metal strip (2), a first face of which, defining the outer surface of the tube, is coated with a braze material (3), the tube having opposed first main walls (7, 8) and second main walls (11, 12), which are substantially flat and parallel to each other and which are joined together through two complementary walls (9, 10) so as to define a closed profile, the first main wall being formed from a middle region (7, 4, 8) of the width of the strip, and the second main wall from two intermediate regions (11, 12) situated on either side of the middle region, which are juxtaposed substantially in a common plane, and two marginal regions (13, 14) of the strip, which are respectively adjacent to the said intermediate regions, being bent back substantially at 180° with respect to the latter towards the inside of the tube, and being secured by brazing to the internal face of the middle region, characterised in that the first main wall is formed from two zones (7, 8) of the middle region which are situated laterally on either side of a pleat facing towards the interior of the tube, with the said marginal regions (13, 14) engaging on the pleat.

2. A tube according to Claim 1, characterised in that the said pleat is located halfway along the width of the first main wall of the tube.

3. A tube according to Claim 1 or Claim 2, characterised in that the said pleat has a U-shaped transverse cross section, the branches (5, 6) of which are in mutual contact and extend at right angles to the said main walls, the said marginal regions engaging on the base of the U.

4. A tube according to one of the preceding Claims, characterised in that each marginal region (13, 14) is bent back in a U-shape with respect to the adjacent intermediate region, and engages, through the base (15, 16) of its U, on the said pleat.

5. A tube according to Claim 4, characterised in that the base (15, 16) of the U in each marginal region is in contact with that of the other marginal region and with the said pleat (4), these three elements together defining a cavity (18) adapted to fill with braze metal during melting of the coating which is present on the marginal regions.

6. A tube according to Claim 4 or Claim 5, characterised in that each marginal region is bent back flat on the adjacent intermediate region, the marginal region and the intermediate region being in mutual contact through the second face of the strip.

7. A tube according to one of the preceding Claims, characterised in that the complementary walls (9, 10) have a convex curved profile.

8. A tube according to Claim 7, characterised in that the complementary walls have a substantially semicircular profile.

9. A method for making a tube according to one of the preceding Claims, comprising successive steps in the course of which:
(a) the said strip (2) is bent longitudinally so as to form the said pleat (4), with the remainder of the strip extending, substantially in one plane, on either side of the pleat;
(b) the marginal regions (13, 14) of the strip are bent back on the side of the said plane which contains the pleat, at a predetermined distance from the latter in the direction of the width of the strip; and
(c) the strip is reformed in a curve at a predetermined distance from each side of the pleat so as to define the complementary walls (9, 10) of the tube, with the said intermediate regions pivoting substantially through 180° so as to bring the marginal regions of the strip into contact with the pleat.

## Patentansprüche

1. Flachrohr (1) zur Zirkulation einer Flüssigkeit in einem Wärmetauscher, insbesondere in einem Kühler eines Antriebsmotors eines Kraftfahrzeuges, das durch Biegen eines Blechbandes (2) in seiner Längsrichtung geformt ist, welches eine erste Seite aufweist, die die äußere Oberfläche des Rohres definiert und mit einem Lötmaterial (3) überzogen ist, wobei das Rohr eine erste (7, 8) und eine zweite (11, 12) Hauptwand umfasst, die sich gegenüberliegen sowie im wesentlichen eben und parallel sind und die untereinander über zwei komplementäre Wände (9, 10) verbunden sind, derart, dass sie ein geschlossenes Profil bilden, wobei die erste Hauptwand aus einem mittleren Bereich (7, 4, 8) der Breite des Bandes und die zweite Hauptwand von zwei beiderseits des mittleren Bereichs angeordneten Zwischenbereichen (11, 12) gebildet wird, die im wesentlichen in derselben Ebene nebeneinander liegen, und noch zwei Randbereiche (13, 14) des Bandes, die an die jeweiligen Zwischenbereiche grenzen, im wesentlichen um 180° bezüglich dieser in das Innere des Rohres umgebogen sind und mittels einer Lötverbindung an der Innenseite des mittleren Bereiches befestigt sind, dadurch gekennzeichnet, dass die erste Hauptwand aus zwei Zonen (7, 8) des mittleren Bereichs gebildet ist, die seitlich beiderseits eines Falzes (4) liegen, welcher in das Rohrinnere zeigt und auf dem sich die genannten Randbereiche (13, 14) abstützen.

2. Rohr gemäß Anspruch 1, dadurch gekennzeichnet, dass der genannte Falz (4) bezüglich der Breite in der Mitte der ersten Hauptwand des Rohres liegt.

3. Rohr gemäß einem der Ansprüche 1 und 2, dadurch gekennzeichnet, dass der genannte Falz die Querschnittsform eines U aufweist, dessen Schenkel (5, 6) aneinander liegen und sich senkrecht zu den genannten Hauptwänden erstrecken, wobei sich die genannten Randbereiche (13, 14) am Boden des U abstützen.

4. Rohr gemäß einem der vorangegangenen Ansprüche, dadurch gekennzeichnet, dass jeder Randbereich (13, 14) bezüglich des angrenzenden Zwischenbereichs zu einem U zurückgebogen ist und sich mit dem Boden seines U auf dem genannten Falz abstützt.

5. Rohr gemäß dem Anspruch 4, dadurch gekennzeichnet, dass der Boden (15, 16) des U jedes Randbereichs den des anderen Randbereichs und den genannten Falz (4) berührt, wobei diese drei Elemente untereinander einen Hohlraum (18) definieren, der sich beim Schmelzen des Überzugs, der in den Randbereichen vorhanden ist, mit Lötmaterial füllen lässt.

6. Rohr gemäß einem der Ansprüche 4 und 5, dadurch gekennzeichnet, dass jeder Randbereich flach auf den benachbarten Zwischenbereich umgebogen ist, wobei sich der Randbereich und der Zwischenbereich gegenseitig an der zweiten Seite des Bandes berühren.

7. Rohr gemäß einem der vorangegangenen Ansprüche, dadurch gekennzeichnet, dass die komplementären Wände (9, 10) ein konvex gebogenes Profil aufweisen.

8. Rohr gemäß dem Anspruch 7, dadurch gekennzeichnet, dass die komplementären Wände ein im wesentlichen halbkreisförmiges Profil aufweisen.

9. Verfahren zur Herstellung eines Rohres gemäß einem der vorangegangenen Ansprüche, das aufeinanderfolgende Schritte beinhaltet, in deren Verlauf:
a) das genannte Band (2) zur Erzeugung des genannten Falzes (4) in Längsrichtung gebogen wird und sich der Rest des Bandes im wesentlichen beiderseits des Falzes in einer Ebene erstreckt;
b) die Randbereiche (13, 14) des Bandes auf die Seite der Ebene, auf der sich der Falz befindet, in einem vorbestimmten Abstand von diesem in Richtung der Breite des Bandes zurückgebogen werden; und
c) das Band in einem vorbestimmten Abstand beiderseits des Falzes gekrümmt wird, um die komplementären Wände (9, 10) des Rohres zu bilden, wobei die genannten Zwischenbereiche im wesentlichen um 180° geschwenkt werden, so dass die Randbereiche des Bandes in Kontakt mit dem Falz gelangen.
